# EUROPÄISCHE PATENTANMELDUNG

(11) **EP 2 085 710 A1**
(43) Veröffentlichungstag der Anmeldung: **05.08.2009**
(21) Anmeldenummer: 09000321.1
(22) Anmeldetag: 13.01.2009
(51) Int. Cl.: F24F 1/01

(54) **Lufttechnische Einrichtung in Modulbauweise zur Klimatisierung eines Raumes sowie entsprechendes Verfahren**

(30) Priorität: 01.02.2008 DE 102008007096
(71) Anmelder: LTG Aktiengesellschaft, 70435 Stuttgart (DE)
(72) Erfinder: Wagner, Ralf, 70771 Leinfelden-Echterdingen (DE)
(74) Vertreter: Grosse, Rainer

(57) **Zusammenfassung**

Die Erfindung betrifft eine lufttechnische Einrichtung zur Klimatisierung eines Raumes (10) eines Gebäudes (32) oder dergleichen, mit mindestens einem mindestens ein Medium führendes Klimagerät (1), das mindestens einen der Luftbehandlung dienenden Wärmetauscher (2), mindestens einen Primärlufteinlass und mindestens einen Luftauslass (29) aufweist. Es ist vorgesehen, dass das Klimagerät (1) als Aneinanderbaumodul (19) ausgebildet ist und mindestens eine Mediumweiterführungsverbindung (11) aufweist, wobei mehrere Aneinanderbaumodule (19) direkt aneinander angeordnet und ihre Mediumweiterführungsverbindungen (11) direkt miteinander gekuppelt sind.

## Beschreibung

Die Erfindung betrifft eine lufttechnische Einrichtung zur Klimatisierung eines Raumes eines Gebäudes oder dergleichen, mit mindestens einem mindestens ein Medium führendes Klimagerät, das mindestens einen der Luftbehandlung dienenden Wärmetauscher, mindestens einen Primärlufteinlass und mindestens einen Luftauslass aufweist.

Es ist bekannt, Räume, zum Beispiel Büroräume, eines Gebäudes mit Klimageräten zu klimatisieren, wobei die Klimageräte vom Flur des Gebäudes aus mit mindestens einem Medium, zum Beispiel Primärluft, versorgt werden. Derartige Klimageräte weisen Wärmetauscher auf, um entweder die Primärluft zu behandeln und/oder eine Raumluftbehandlung vorzunehmen. Je nach Raumgröße des zu klimatisierenden Raumes ist ein entsprechend dimensioniertes Klimagerät einzusetzen. Sofern die Heiz- oder Kühlleistung eines derartigen Klimageräts nicht ausreicht, werden dem Raum mehrere, beabstandet zueinander angeordnete Klimageräte zugeordnet, die jeweils für sich eine Raumzone des Raumes klimatisieren.

Der Erfindung liegt die Aufgabe zugrunde, eine lufttechnische Einrichtung zur Verfügung zu stellen, die besonders einfach und kostengünstig aufgebaut ist, eine nur geringe Anzahl von Bauteilen benötigt und dennoch individuell auf unterschiedliche Anforderungen abgestimmt werden kann.

Diese Aufgabe wird erfindungsgemäß dadurch gelöst, dass das Klimagerät als Aneinanderbaumodul ausgebildet ist und mindestens eine Mediumweiterführungsverbindung aufweist, wobei mehrere Aneinanderbaumodule direkt aneinander angeordnet und ihre Mediumweiterführungsverbindungen direkt miteinander gekuppelt sind. Aufgrund dieser Ausgestaltung ist es unabhängig von der Größe und der Formgebung des zu klimatisierenden Raumes lediglich erforderlich, nur ein oder nur eine geringe Anzahl verschiedener Typen von Klimageräten zur Verfügung zu stellen, die aufgrund ihrer Aneinanderbaufähigkeit insgesamt zu einer lufttechnischen Einrichtung führen, deren Kühl- oder Heizleistung durch die Anzahl der aneinandergebauten Module bestimmt und damit dem Raum angepasst ist. Die Anpassung gilt nicht nur für die Kühl- oder Heizleistung, sondern auch für die Formgebung des Raumes, da das Aneinanderbauen in entsprechende Richtungen erfolgen kann, sodass alle Raumzonen des Raumes von der Klimatisierung erfasst werden. Da die einzelnen Aneinanderbaumodule jeweils mindestens eine Mediumweiterführungsverbindung aufweisen, wird einem Aneinanderbaumodul zu seinem Betrieb ein Medium zugeführt, zum Beispiel Primärluft, und gleichzeitig auch zum benachbarten, angebauten Aneinanderbaumodul weitergeleitet, sodass auch dieses Modul mit dem entsprechenden Medium versorgt wird. Vorzugsweise ist jeweils vorgesehen, dass ein einem Aneinanderbaumodul zugeführtes Medium zu einem Anteil zum Betrieb dieses Aneinanderbaumoduls verwendet wird und zu einem weiteren Anteil mittels der Mediumweiterführungsverbindung mindestens einem weiteren Aneinanderbaumodul zugeleitet wird, das vorzugsweise wiederum einen entsprechenden Anteil für den Betrieb verwendet und den Rest weiterschleift und so weiter. Bei dem Medium kann es sich um sehr unterschiedliche Medien handeln, beispielsweise um Gas, insbesondere die erwähnte Primärluft, oder auch Gasmedien, die nicht der Klimatisierung des Raumes dienen, sondern lediglich durch den Raum hindurch oder bis zu einem bestimmten Punkt des Raumes geführt werden sollen, beispielsweise Erdgas, Sauerstoff, CO₂ und so weiter. Ferner ist es denkbar, Heiz- und/oder Kühlwasser als Medium durchzuleiten, insbesondere um den erwähnten Wärmetauscher zu versorgen. Ferner ist als Medium Elektrizität denkbar, das heißt, zum Beispiel die Zuführung von Elektrizität für Beleuchtungszwecke und für Nachrichtenzwecke, wie beispielsweise Lautsprecheranlagen. Ferner ist es denkbar, im Sinne des Aufbaus einer Sprinkleranlage Löschwasser als Medium durchzuleiten. Ferner können Dateninformationen und/oder Kommunikationsinformationen als Medien zum Einsatz gelangen.

Eine Weiterbildung der Erfindung sieht vor, dass die Mediumweiterführungsverbindung eine Mediumzuführverbindung und/oder Mediumabführverbindung ist. Mithin kann über die Mediumweiterführungsverbindung ein Medium zugeführt und/oder abgeführt werden. So ist es beispielsweise erforderlich, das vom Wärmetauscher kommende Wasser im Kreislauf zu führen, das heißt es gibt einen Strang, bei dem über Mediumweiterführungsverbindungen Heiz- und/oder Kühlwasser dem Wärmetauscher zugeführt und einen weiteren Strang, bei dem das verwendete Wasser über Mediumweiterführungsverbindungen abgeführt, insbesondere zurückgeführt wird.

Vorzugsweise sind die Mediumweiterführungsverbindungen mindestens zweier aneinander angeordneter Aneinanderbaumodule mittels Selbstkupplungsmitteln eigenständig miteinander verbunden. Dies bedeutet, dass bei dem Aneinanderbauen der Aneinanderbaumodule die Verbindung, die mindestens eine Mediumverbindung zwischen diesen Modulen selbstständig oder im Wesentlichen selbstständig gekuppelt wird. So ist es beispielsweise möglich, eine Luftkanalverbindung zu schaffen, wenn die Mediumweiterführungsverbindung des einen Aneinanderbaumoduls eine Steckaufnahme und die Mediumweiterführungsverbindung des anderen Moduls einen Steckeinführstutzen aufweist, sodass beim Zusammenbau die beiden Mediumweiterführungsverbindungen aneinandergekuppelt werden. Sofern es sich bei dem Medium um ein elektrisches Medium handelt, ist es denkbar, dass die Selbstkupplungsmittel als elektrische Steckverbindungen ausgebildet sind, vorzugsweise in Form von Steckkontakten bei dem einen Aneinanderbaumodul und Steckaufnahmen bei dem anderen Aneinanderbaumodul. Die Anordnung ist dabei vorzugsweise derart getroffen, dass derartige Steckvorsprünge an dem einen Ende der Mediumweiterführungsverbindung und entsprechende Aufnahmen an dem anderen Ende der Mediumweiterführungsverbindung vorgesehen sind, sodass bei einem Aneinanderbauen mehrerer Aneinanderbaumodule stets eine Kupplung der Mediumwege hergestellt werden kann.

Eine Weiterbildung der Erfindung sieht vor, dass das Aneinanderbaumodul mindestens einen Raumlufteinlass aufweist. Mithin wird von dem Aneinanderbaumodul nicht nur Primärluft in dem Raum eingebracht, sondern auch Raumluft entnommen, die vorzugsweise mittels des bereits erwähnten Wärmetauschers behandelt und dann wieder in den Raum zurückgeführt wird. Insofern ist ein Umluftkreislauf vorhanden. Sofern das Aneinanderbaumodul keine Raumluftbehandlung im vorstehend genannten Sinne durchführt, ist es denkbar, dass die Primärluft zur Luftbehandlung über den Wärmetauscher geführt und dann von dort in den Raum eingebracht wird. Im letzteren Fall handelt es sich bei der Primärluft um vorzugsweise nicht aufbereitete Primärluft. Sofern zugeführte Primärluft nicht über den Wärmetauscher geführt wird, ist bevorzugt vorgesehen, dass es sich bei der Primärluft um aufbereitete Primärluft handelt, die beispielsweise in einer Raumzentrale des Gebäudes vorbehandelt wird. Hierunter kann man eine Temperaturbehandlung und/oder eine Feuchtigkeitsbehandlung verstehen. Von der Luftzentrale aus wird dann die Luft über ein entsprechendes Verteilungsnetz den Aneinanderbaumodulen zugeführt. Wie bereits erwähnt, kann das Aneinanderbaumodul eine Umluftbehandlung vornehmen, indem Raumluft zugeführt, mittels des Wärmetauschers behandelt und dann in den Raum zurückgeführt wird. Insofern ist der Wärmetauscher ein Raumluftwärmetauscher.

Nach einer Weiterbildung der Erfindung ist vorgesehen, dass das Aneinanderbaumodul mindestens eine primärluftgespeiste Induktionseinrichtung aufweist. Über den Primärlufteinlass wird das Aneinanderbaumodul mit Primärluft gespeist, wobei es einen Anteil davon der Induktionseinrichtung zuführt und einen weiteren Anteil über die Mediumweiterführungsverbindung dem benachbarten Aneinanderbaumodul zuleitet. Handelt es sich bei dem Aneinanderbaumodul um ein Endmodul einer Kette von in Reihe geschalteten Aneinanderbaumodulen, so wird das Endmodul die Primärluft oder ein entsprechend anderes Medium gänzlich für die Klimatisierung verwenden. Im Falle der erwähnten Induktionseinrichtung sorgt die zugeführte Primärluft für eine Induktionswirkung, die beispielsweise durch Induktionsdüsen der Induktionseinrichtung herbeigeführt wird. Diese Induktionswirkung führt zu einem Unterdruck, der genutzt wird, um Raumluft anzusaugen. Die Raumluft wird vorzugsweise über den Wärmetauscher angesaugt, sodass sie auf diesem Wege temperaturbehandelt wird. Derart temperaturbehandelte Raumluft trifft dann mit der die Induktionseinrichtung verlassenden Primärluft zusammen und mischt sich zu Mischluft, die dann gemeinsam in den Raum eintritt.

Eine weitere Weiterbildung der Erfindung sieht vor, dass das Aneinanderbaumodul ein Zwischendeckenmodul ist. Insofern ist es auch aus optischen Gründen vorteilhaft, wenn das Aneinanderbaumodul oder wenn die Aneinanderbaumodule im Raum zwischen Rohdecke und Zwischendecke eines Raumes angeordnet und damit im Wesentlichen nicht sichtbar installiert ist/sind. Alternativ ist es beispielsweise auch möglich, ein bestimmtes technisches Design zur Geltung zu bringen, indem die Anordnung der lufttechnischen Einrichtung an der Rohdecke erfolgt, die nicht von einer Zwischendecke abgedeckt wird, sodass besondere optische Wirkungen erzielt werden.

Um unterschiedliche Strukturen von aneinandergebauten Aneinanderbaumodulsystemen zu schaffen, ist es vorteilhaft, wenn die Aneinanderbaumodule unterschiedliche Formgestaltungen aufweisen. So ist es vorteilhaft, wenn mindestens ein Linearmodul, mindestens ein Eckmodul, mindestens ein Winkelmodul, mindestens ein U-Modul, mindestens ein Y-Modul und/oder mindestens ein T-Modul vorhanden sind. Diese einzelnen Module können in unterschiedlicher Folge aneinandergereiht werden, wobei gleichartige Module auch aneinanderfolgen können, wodurch beispielsweise geradlinig verlaufende Strukturen erzeugt werden können, die sich in weitere Stränge aufteilen und so weiter.

Ferner ist es vorteilhaft, wenn das Aneinanderbaumodul ein Deckenmodul, ein Bodenmodul, ein Fassadenmodul und/oder ein Wandmodul ist. Je nach Raum und/oder Ausgestaltungswunsch kann die erfindungsgemäße lufttechnische Einrichtung demzufolge im Bereich der Decke eines Raumes, im Bereich des Bodens eines Raumes, im Bereich der Fassade eines Raumes und/oder im Bereich der Wand eines Raumes oder des Raumes installiert werden.

Die Erfindung betrifft ferner ein Verfahren zur Klimatisierung des Raumes eines Gebäudes oder dergleichen, mit mindestens einem mindestens ein Medium führendes Klimagerät, das mindestens einen der Luftbehandlung dienenden Wärmetauscher, mindestens einen Primärlufteinlass und mindestens einen Luftauslass aufweist, wobei das Klimagerät als Aneinanderbaumodul direkt mit einem weiteren Klimagerät verbunden wird und dass die Aneinanderbaumodule Mediumweiterführungsverbindungen besitzen, die direkt miteinander gekuppelt werden.

Die Zeichnungen veranschaulichen die Erfindung anhand von Ausführungsbeispielen, und zwar zeigt:
- Figur 1: eine Querschnittsansicht durch eine lufttechnische Einrichtung,
- Figur 2: eine Draufsicht auf die lufttechnische Einrichtung der Figur 1,
- Figur 3: drei aneinandergebaute Aneinanderbaumodule der lufttechnischen Einrichtung,
- Figur 4: aneinandergebaute Aneinanderbaumodule, von denen eines ein Linearmodul und ein weiteres ein Winkelmodul ist,
- Figur 5: aneinandergebaute Aneinanderbaumodule in Form eines Linearmoduls und eines T-Moduls,
- Figur 6: aneinandergebaute Aneinanderbaumodule in Form zweier Winkelmodule,
- Figur 7: eine Querschnittsansicht durch eine lufttechnische Einrichtung nach einem weiteren Ausführungsbeispiel,
- Figur 8: eine Querschnittsansicht durch eine lufttechnische Einrichtung nach einem weiteren Ausführungsbeispiel,
- Figur 9: eine Querschnittsansicht durch eine lufttechnische Einrichtung nach einem weiteren Ausführungsbeispiel,
- Figur 10: eine Querschnittsansicht durch eine lufttechnische Einrichtung nach einem weiteren Ausführungsbeispiel,
- Figur 11: eine Draufsicht auf den Grundriss eines Gebäudes mit mehreren Räumen, denen jeweils lufttechnische Einrichtungen zugeordnet sind.

Die Figur 1 zeigt in schematischer Darstellung einen Querschnitt durch ein Klimagerät 1, das einem Raum eines Gebäudes oder dergleichen zugeordnet werden kann. Das Klimagerät 1 weist einen Wärmetauscher 2 auf, von dem Luftleitbleche 3 ausgehen, die sich im oberen Bereich des Wärmetauschers 2 befinden. Ferner befindet sich oberhalb des Wärmetauschers 2 ein Luftverteilkasten 4, dem - von einer zentralen Luftzentrale kommend - Primärluft 5 zugeführt wird. Die Primärluft 5 tritt aus beiden Seiten des Luftverteilkastens 4, vorzugsweise durch entsprechende Primärluftdüsen 6 aus, wodurch in einer jeweiligen Mischzone 7 ein Unterdruck erzeugt wird, der Raumluft 8 durch den Wärmetauscher 2 ansaugt. Mithin werden in den Mischzonen 7 durch den Wärmetauscher 2 behandelte Raumluft 8 und Primärluft 5 gemischt, sodass die so jeweils gebildete Mischluft 9, geführt von den Luftleitflächen 3 und einer sich gegebenenfalls oberhalb des Luftverteilkastens 4 liegenden Decke des Raumes, aus einem Luftauslass 29 austritt und so in den zu klimatisierenden Raum 10 gelangt. Das Klimagerät 1 weist mehrere Mediumweiterführungsverbindungen 11 auf. Hierbei handelt es sich um eine Wasserzu- und Wasserabführung für den Betrieb des Wärmetauschers 2, wobei es sich im Sommer um Kühlwasser und im Winter um Heizwasser handelt. Das Wasser wird jeweils im Kreislauf geführt. Gemäß Figur 1 ist eine der Mediumweiterführungsverbindungen 11 als Kühl- und/oder Heizwasserzuführverbindung 12 und eine weitere, dem Wärmetauscher 2 zugeordnete Mediumweiterführungsverbindung 11 als Heiz- und/oder Kühlwasserabführverbindung 13 ausgebildet. Im Bereich des Luftverteilkastens 4 sind auf der einen Seite zwei Mediumweiterführungsverbindungen 11 angeordnet, wobei die eine eine elektrische Beleuchtungsweiterführungsverbindung 14 und die andere eine Lautsprecherweiterführungsverbindung 15 ist. In beiden Fällen handelt es sich demzufolge um elektrische Kabel, die einerseits der Speisung von Beleuchtungsmitteln und andererseits der Speisung von Lautsprechern dient. Auf der rechten Seite des Luftverteilkastens 4 befinden sich zwei weitere Mediumweiterführungsverbindungen 11, von denen die eine eine Feuerlöschmittelweiterführungsverbindung 16 und die andere eine Mediumweiterführungsverbindung 11 ist, die eine weitere Mediumweiterführungsverbindung 11 für Telekommunikation 17 darstellt. Auch der Luftverteilkasten 4 selber bildet eine Mediumweiterführungsverbindung 11.

Die Figur 2 zeigt eine schematische Draufsicht auf die Anordnung der Figur 1. Es ist erkennbar, dass die Mischluft 9 an beiden Längsseiten des Klimageräts 1 austritt und dass quer dazu - also in Längserstreckung (Doppelpfeil 18) des Klimageräts 1 - die entsprechenden Medien den Mediumweiterführungsverbindungen 11 zugeführt werden.

Die Figur 3 zeigt, dass mehrere Klimageräte 1 reihenförmig direkt aneinandergebaut sind, das heißt, bei den Klimageräten 1 handelt es sich um einzelne Aneinanderbaumodule 19. Diese sind jeweils mit ihren Querseiten 20 direkt aneinandergebaut. Im vorliegenden Ausführungsbeispiel sind drei Aneinanderbaumodule 19, die als Linearmodule 21 ausgebildet sind, reihenförmig aneinandergebaut. Die Anordnung ist dabei derart getroffen, dass sich die einzelnen Mediumweiterführungsverbindungen 11 durch das Aneinanderbauen ebenfalls kuppeln, sei es durch extra vorgesehene Kupplungen oder durch Selbstkupplungsmittel. Dies hat die Folge, dass das jeweilige Medium im jeweiligen Aneinanderbaumodul 19 teilweise verwendet werden kann und der verbleibende Anteil dann an das benachbarte Aneinanderbaumodul weitergeführt wird. Es kann auch vorgesehen sein, dass bestimmte Aneinanderbaumodule 19 ein bestimmtes Medium nicht verwenden, sondern lediglich durchleiten. Sofern es sich bei einem Aneinanderbaumodul 19 um ein Endmodul eines Stranges mehrerer aneinandergebauter Aneinandermodule 19 handelt, wird dieses vorzugsweise die zugeführten Medien entsprechend verwenden.

Ein Vergleich der Figuren 3 und 4 zeigt, dass anstelle von Linearmodulen 21 auch Winkelmodule 22 zum Einsatz gelangen können. So zeigt die Figur 4 ein Winkelmodul 22, das direkt mit einem Linearmodul 21 gekuppelt ist. Die Figur 5 zeigt eine weitere Ausführungsform eines Aneinanderbaumoduls 19 in Form eines T-Moduls 23, das mit einem Linearmodul 21 direkt gekuppelt ist.

Die Figur 6 zeigt ein weiteres Ausführungsbeispiel, bei dem zwei Winkelmodule 22 direkt miteinander gekuppelt sind. Stets ist dabei sichergestellt, dass das jeweilige Medium durch die zugehörige Mediumweiterführungsverbindung 11 durchgeschleift wird, und - sofern erforderlich - von dem jeweiligen Modul teilweise für die Zwecke der Klimatisierung des Raumes 10 verwendet wird. Es sind auch Medien vorhanden, die nicht Klimatisierungszwecken dienen, wie beispielsweise Beleuchtungszwecken und/oder Nachrichtenzwecken, so kann beispielsweise eine Lautsprecherleitung durchgeschleift werden und/oder eine Datenleitung und so weiter. Sofern elektrische Leitungen für Beleuchtungszwecke durchgeschleift werden, ist es auch denkbar, dass die einzelnen Aneinanderbaumodule 19 integrierte Beleuchtungskörper aufweisen.

Die Figur 7 zeigt - im schematischen Querschnitt - ein Klimagerät 1, das im Zwischenraum 24 einer Rohdecke 25 und einer abgehängten Zwischendecke 26 des Raumes 10 angeordnet ist. Es weist einen Wärmetauscher 2 auf, der etwa mit dem Niveau der Zwischendecke 26 fluchtet und in Horizontalposition angeordnet ist. Oberhalb des Wärmetauschers 2 befindet sich ein Luftverteilkasten 4, der sich etwa bis zur Rohdecke 25 erstreckt, jedoch zum Wärmetauscher 2 einen Luftführungsspalt 27 belässt. Der Wärmetauscher 2 ist von einem Lufteinlassgitter 28 abgedeckt. Zwischen Zwischendecke 26 und Wärmetauscher 2 ist der Luftauslass 29 ausgebildet. Demzufolge ist beidseitig des Wärmetauschers 2 ein streifenförmiger, sich vorzugsweise über die Länge des Klimageräts 1 erstreckender Luftauslass 29 vorgesehen. Auch dieses Klimagerät 1 ist als Aneinanderbaumodul 19 ausgebildet, das heißt, mehrere derartige Module lassen sich direkt aneinanderbauen, wobei ebenfalls durchgeschleifte Mediumweiterführungsverbindungen 11 vorgesehen sind. Im Betrieb strömt aus Öffnungen, vorzugsweise Primärluftdüsen 6, Primärluft 5 aus dem Luftverteilkasten 4 aus und seitlich an dem Wärmetauscher 2 vorbei. Durch die jeweilige Induktionswirkung wird Raumluft 8 angesaugt, die den Wärmetauscher 2 durchsetzt, den Luftführungsspalt 27 passiert und sich mit der Primärluft 5 vermischt und dann als Mischluft 9, vorzugsweise entlang der Unterseite der Zwischendecke 26, in dem Raum 10 gelangt.

Die Figur 8 zeigt ein weiteres Ausführungsbeispiel eines Klimageräts 1, das im Wesentlichen so aufgebaut ist wie das Klimagerät 1 der Figur 7, wobei jedoch der Wärmetauscher 2 nicht horizontal, sondern vertikal und als zwei Einzelgeräte 2' aufgebaut ist. Die durch Induktionswirkung der Primärluft 5 angesaugte Raumluft 8 tritt in den Raum 30 zwischen den beiden Einzelgeräten 2' des Wärmetauschers 2 ein, tritt dann in die Einzelgeräte 2' durch Aufteilung entsprechend ein, mischt sich jeweils mit der Primärluft 5 und gelangt anschließend als Mischluft 9 in dem Raum 10.

Beim Ausführungsbeispiel der Figur 9 ist lediglich vorgesehen, dass die beiden Einzelgeräte 2' des Wärmetauschers 2 nicht vertikal zueinanderstehen, sondern V-förmig aufgestellt sind. Das V ist kopfstehend platziert. Auch bei den Ausführungsbeispielen der Figur 7 bis 9 ist jeweils vorgesehen, dass mehrere als Aneinanderbaumodule 19 ausgebildete Klimageräte 1 direkt miteinander unter Kupplung der Mediumweiterführungsverbindungen 11 aneinander angeordnet sind.

Die Figur 10 zeigt ein weiteres Ausführungsbeispiel eines Klimageräts 1, bei dem eine ähnliche Ausgestaltung vorliegt, wie bei der Ausführungsform der Figur 1. Der Luftverteilkasten 4 ist jedoch nicht im Wesentlichen quadratisch ausgebildet, sondern - im Querschnitt betrachtet - rechteckförmig mit einem domförmigen Kanal 31 ausgestaltet, der seitlich Austrittsöffnungen, insbesondere Primärluftdüsen 6 für die Primärluft 5 aufweist. Ansonsten gelten die Ausführungen zur Figur 1 entsprechend auch beim Ausführungsbeispiel der Figur 10.

Die Figur 11 verdeutlicht eine Installation einer lufttechnischen Einrichtung mit mehreren Klimageräten 1, die alle als Aneinanderbaumodule 19 ausgebildet sind und jeweils Mediumweiterführungsverbindungen 11 aufweisen, wobei mehrere Räume 10 eines Gebäudes 32 vorgesehen sind, die über einen Flur 33 zugänglich sind. Im Flur 33 sind in einem Zwischendeckenbereich Mediumleitungen verlegt, die den einzelnen Klimageräten 1 zugeführt werden. Die Medien sind generell mit den Bezugszeichen 34 versehen. Je nach Formgebung und Größe des jeweiligen Raumes 10 ist eine entsprechende Anzahl von Klimageräten 1 in Aneinanderbauweise dem jeweiligen Raum 10 zugeordnet, wobei kleinere Räume 10, die Einzelbüros darstellen, drei aneinandergebaute lineare Aneinanderbaumodule 19 zeigen und der stirnseitige größere Raum 10 ein Großraumbüro bildet, das mit einem Linearmodul 21 und einem daran angebauten T-Modul 23 bestückt ist, wobei die beiden Enden des T-Moduls 22 jeweils ein Linearmodul 21 aufweisen.

Die Klimageräte 1 können direkt an der Rohdecke 25 des jeweiligen Raumes 10 sichtbar angeordnet sein oder es ist alternativ möglich, die Räume mit Zwischendecken 26 zu versehen, sodass die entsprechenden Aneinanderbaumodule 19 größtenteils verdeckt werden. Die Mediumzuführung erfolgt jeweils - wie bereits erwähnt - durch die Medienleitungen, die sich in dem Flur 33, vorzugsweise in einem abgehängten Zwischendeckenbereich, befinden.

## Patentansprüche

1. Lufttechnische Einrichtung zur Klimatisierung eines Raumes eines Gebäudes oder dergleichen, mit mindestens einem mindestens ein Medium führendes Klimagerät, das mindestens einen der Luftbehandlung dienenden Wärmetauscher, mindestens einen Primärlufteinlass und mindestens einen Luftauslass aufweist, **dadurch gekennzeichnet, dass** das Klimagerät (1) als Aneinanderbaumodul (19) ausgebildet ist und mindestens eine Mediumweiterführungsverbindung (11) aufweist, wobei mehrere Aneinanderbaumodule (19) direkt aneinander angeordnet und ihre Mediumweiterführungsverbindungen (11) direkt miteinander gekuppelt sind.

2. Lufttechnische Einrichtung nach Anspruch 1, **dadurch gekennzeichnet, dass** die Mediumweiterführungsverbindung (11) eine Gasweiterführungsverbindung, insbesondere Primärluftweiterführungsverbindung, eine Heiz- und/oder Kühlwasserweiterführungsverbindung, eine Elektroweiterführungsverbindung, eine Löschwasserweiterführungsverbindung, eine Datenweiterführungsverbindung und/oder eine Kommunikationsweiterführungsverbindung ist.

3. Lufttechnische Einrichtung nach einem der vorhergehenden Ansprüche, **dadurch gekennzeichnet, dass** die Mediumweiterführungsverbindung (11) eine Mediumzuführungsverbindung und/oder eine Mediumabführungsverbindung ist.

4. Lufttechnische Einrichtung nach einem der vorhergehenden Ansprüche, **dadurch gekennzeichnet, dass** die Mediumweiterführungsverbindungen (11) mindestens zweier aneinander angeordneter Aneinanderbaumodule (19) mittels Selbstkupplungsmitteln eigenständig miteinander verbunden sind.

5. Lufttechnische Einrichtung nach einem der vorhergehenden Ansprüche, **dadurch gekennzeichnet, dass** das Aneinanderbaumodul (19) mindestens einen Raumlufteinlass aufweist.

6. Lufttechnische Einrichtung nach einem der vorhergehenden Ansprüche, **dadurch gekennzeichnet, dass** der Wärmetauscher (2) ein Raumluftwärmetauscher ist.

7. Lufttechnische Einrichtung nach einem der vorhergehenden Ansprüche, **dadurch gekennzeichnet, dass** das Aneinanderbaumodul (19) mindestens eine primärluftgespeiste Induktionseinrichtung aufweist.

8. Lufttechnische Einrichtung nach einem der vorhergehenden Ansprüche, **dadurch gekennzeichnet, dass** das Aneinanderbaumodul (19) ein Zwischendeckenmodul ist.

9. Lufttechnische Einrichtung nach einem der vorhergehenden Ansprüche, **dadurch gekennzeichnet, dass** das Aneinanderbaumodul ein Linearmodul (21), ein Eckmodul, ein Winkelmodul (22), ein U-Modul, ein Y-Modul oder ein T-Modul (23) ist.

10. Lufttechnische Einrichtung nach einem der vorhergehenden Ansprüche, **dadurch gekennzeichnet, dass** das Aneinanderbaumodul (19) ein Deckenmodul, ein Bodenmodul, ein Fassadenmodul oder ein Wandmodul ist.

11. Verfahren zur Klimatisierung des Raumes eines Gebäudes oder dergleichen, mit mindestens einem mindestens ein Medium führendes Klimagerät, das mindestens einen der Luftbehandlung dienenden Wärmetauscher, mindestens einen Primärlufteinlass und mindestens einen Luftauslass aufweist, **dadurch gekennzeichnet, dass** das Klimagerät (1) als Aneinanderbaumodul (19) direkt mit einem weiteren Klimagerät (1) verbunden wird und dass die Aneinanderbaumodule (19) Mediumweiterführungsverbindungen (11) besitzen, die direkt miteinander gekuppelt werden.
